# FASCICULE DE BREVET EUROPEEN

(11) **EP 3 411 653 B1**
(45) Date de publication et mention de la délivrance du brevet: **20.11.2019**
(21) Numéro de dépôt: 16813006.0
(22) Date de dépôt: 22.11.2016
(51) Int. Cl.: F41A 21/30, G10K 11/16, G10K 11/172

(54) **MODULE D'ABSORPTION D'UNE ONDE SONORE ET DISPOSITIF LE COMPRENANT**
SCHALLWELLENABSORPTIONSMODUL UND VORRICHTUNG DAMIT
SOUND WAVE ABSORPTION MODULE AND DEVICE COMPRISING SAME

(30) Priorité: 02.02.2016 FR 1650796
(43) Date de publication de la demande: 12.12.2018
(73) Titulaire: FCD, 46230 Laburgade (FR)
(72) Inventeur: CHEINET, Florent, 46230 Laburgade (FR)
(74) Mandataire: Novagraaf Technologies
(86) Numéro de dépôt international: PCT/FR2016/053055
(87) Numéro de publication internationale: WO 2017/134354

(56) Documents cités:
- EP-A1- 0 107 273
- EP-A1- 1 764 577
- WO-A1-2004/076956
- DE-A1- 2 403 084
- DE-A1- 3 300 499
- FR-A1- 2 920 219

## Description

L'invention concerne un module d'absorption d'une onde sonore, ainsi qu'un dispositif le comportant comme un silencieux , tels que décrits dans EP0107273 A.

Dans le cadre des armes à feu de type armes de poing ou canon, le projectile, que ce soit une balle ou un obus, sortant du canon de l'arme produit une onde sonore, appelée onde de bouche, formant la détonation. Cette onde de bouche est une onde de pression d'air produite par le projectile qui pousse l'air hors du canon : lorsque l'air ainsi poussé sort de l'extrémité du canon, il se détend brusquement et crée cette détonation.

Il est possible de décomposer cette onde de bouche comme une somme des Dirac de longueurs d'onde variables. En effet, l'onde de bouche est un phénomène instantané, sans continuité, dont l'amplitude est très élevée sur un instant très court, puis disparaît. De plus, l'onde de bouche est dépendante des dimensions et formes de la tête du projectile poussant l'air hors du canon. Afin d'atténuer au maximum la détonation entendue, il est nécessaire d'absorber de manière optimale le maximum de longueurs d'onde sonore formant l'onde de bouche ainsi générée.

Actuellement, il existe des dispositifs d'absorption d'une onde sonore, comme une onde de bouche, positionnés en sortie du canon de l'arme et comportant un conduit central ajouré dans lequel l'onde de bouche (et le projectile) se propage, un carter s'étendant à distance et en regard du conduit central de manière coaxiale, et une chambre d'absorption délimitée en partie par le conduit central et le carter. LA chambre d'absorption comporte alors un amortisseur d'onde sonore comme de l'air (le dispositif forme alors un cylindre creux simple), ou un matériau souple comme de la laine de roche ou tout autre matériau de type mousse, ou encore un amortisseur solide comme un empilement de déflecteurs sonores métalliques comme des rondelles métalliques légèrement bombées.

Toutefois, Les dispositifs d'absorption d'une onde sonore existant ne sont pas complètement satisfaisants :
- Ils sont conformés définitivement à un seul type de projectile, il est donc nécessaire d'en avoir plusieurs adaptés à chaque types de projectiles utilisés. Cela augmente l'encombrement et le nombre de dispositifs d'absorption d'une onde sonore à transporter pour un tireur.
- Ils sont lourds et diminuent la maniabilité de l'arme dans le cas d'une arme de poing comme un fusil ou un pistolet.

Un but de l'invention est de fournir un module, et donc un dispositif, d'absorption d'une onde sonore qui soit simple à utiliser, adaptable tout en étant léger et peu encombrant.

A cette fin, il est prévu, selon l'invention, un module d'absorption d'une onde sonore comportant un conduit central ajouré dans lequel une onde sonore est destinée à se propager, un carter s'étendant à distance et en regard du conduit central de manière coaxiale, une chambre d'absorption délimitée en partie par le conduit central et le carter, et une poche déformable élastiquement positionnée dans la chambre d'absorption de sorte à entourer au moins en partie le conduit central, la poche contenant un fluide d'absorption.

Ainsi, le module est simple. La poche déformable élastiquement amovible est peu encombrante et peut être remplie avant utilisation avec un fluide comme de l'eau d'une gourde. Cela permet en plus une adaptation à la volée du module d'absorption. Ainsi le module selon l'invention est simple à utiliser, adaptable tout en étant léger et peu encombrant

Avantageusement, mais facultativement, le module d'absorption selon l'invention présente au moins l'une des caractéristiques techniques suivantes additionnelles :
- le fluide est un liquide, notamment de l'eau ;
- le conduit central comporte une paroi comprenant des ouvertures traversantes de sorte à mettre en communication fluidique la chambre d'absorption et le conduit central ;
- la paroi est au moins en partie formée par un filet à maillage rigide ;
- la poche est réalisée en matière plastique flexible ; et,
- la poche est réalisée en latex ou en silicone.

Il est aussi prévu, selon l'invention, un dispositif d'absorption d'une onde sonore comportant un canon dans lequel une onde sonore est destinée à se propager , et un module d'absorption d'une onde sonore présentant au moins l'une des caractéristiques techniques précédentes, le conduit central formant le canon.

Avantageusement, mais facultativement, le dispositif d'absorption selon l'invention présente au moins l'une des caractéristiques techniques suivantes additionnelles :
- le dispositif comporte une série de modules d'absorption d'une onde sonore aboutés les uns aux autres de sorte que le canon est formé d'une succession des conduits centraux des modules ;

- les modules d'absorption présentent des dimensions différentes, notamment des longueurs et/ou des diamètres différents ; et,
- chaque module d'absorption comporte, dans la chambre d'absorption, un élément amortisseur choisi parmi un amortisseur mousse, un amortisseur solide et un amortisseur fluide.

D'autres avantages et caractéristiques de l'invention apparaîtront lors de la description ci-après d'un mode de réalisation. Aux dessins annexés :
- la figure 1 est une vue tridimensionnelle schématique d'un module d'absorption d'une onde sonore selon l'invention;
- la figure 2 est une vue schématique en coupe selon II-II du module de la figure 1 ; et,
- la figure 3 est une vue de coté d'un dispositif d'absorption d'une onde sonore selon l'invention comportant un module selon les figures 1 et 2.

En référence à la figure 1 et à la figure 2, nous allons décrire en détails un mode de réalisation d'un module d'absorption d'une onde sonore 1 selon l'invention. Le module d'absorption d'une onde sonore 1 selon l'invention est de forme générale cylindrique, ici de révolution. Il comporte un carter 10 externe comportant une première extrémité 11 et une deuxième extrémité 12. Le carter 10 délimite extérieurement une chambre d'absorption 40. La chambre d'absorption est délimitée intérieurement par un conduit central 20 ajouré. Le conduit central 20 est délimité par une paroi 21. La paroi 21 comporte des orifices traversants permettant d'établir une communication fluidique entre le conduit central 20 et la chambre d'absorption 40. Un diamètre du conduit central 20 est supérieur, légèrement, à celui d'un canon sur lequel il est installé. Les ajours du conduit central 20 réalisés par les orifices traversants de la paroi 21 permettent le passage de l'onde de bouche, générée lors de l'expulsion du projectile du canon, dans la chambre d'absorption 40.

Par exemple, la paroi 21 est en partie réalisée par un filet à maillage rigide comme un grillage.

D'autre part, le module d'absorption d'une onde sonore 1 selon l'invention comporte une poche 30 déformable élastiquement. Cette poche 30 est positionnée de manière amovible dans la chambre d'absorption 40 de sorte à entourer en toute ou partie le conduit central 20. La poche 30 est, préalablement à son positionnement au sein de la chambre d'absorption 40, remplie avec un fluide 31. Le fluide 31 est un fluide liquide présentant une viscosité adaptée à l'onde de bouche à absorber. De manière pratique et simple, le fluide 31 est de l'eau. En effet, un utilisateur du module d'absorption d'une onde sonore 1 selon l'invention peut utiliser l'eau de sa gourde ou encore d'un point d'eau à proximité (flaque, rivière, lac,...).

La poche 30 est réalisée matière plastique flexible comme un sac en plastique par exemple. En variante de réalisation, la poche 30 est réalisée en silicone ou en latex. Par exemple, la poche 30 est un préservatif.

La poche 30 est ainsi facilement transportable et peu encombrante.

Lors d'une utilisation du module d'absorption d'une onde sonore 1 selon l'invention, l'utilisateur rempli la poche 30 d'un fluide 31. Puis, il introduit la poche ainsi remplie dans la chambre d'absorption 40 par l'une 12 des extrémités 11,12 du carter 10 qui est ouverte, l'autre extrémité 11 étant fermée. Eventuellement, un couvercle de fermeture (non représenté) peut être position sur l'extrémité 11 ouverte du carter 10. Le module d'absorption d'une onde sonore 1 selon l'invention est alors prêt à être positionné sur un canon.

Une telle structure du module d'absorption d'une onde sonore 1 selon l'invention permet d'utiliser un liquide plus ou moins visqueux comme amortisseur d'ondes sonores. En effet, les liquides présentent une forte absorption de l'énergie des ondes sonores. De plus, la structure du module d'absorption d'une onde sonore 1 selon l'invention présente l'avantage d'être simple, facilement adaptable à l'onde de bouche à absorber, et par conséquent peu encombrant.

Dans un premier mode de réalisation, un dispositif d'absorption d'une onde sonore selon l'invention 100 comporte un seul module d'absorption d'une onde sonore 1 selon l'invention. Le dispositif d'absorption d'une onde sonore selon l'invention 100 comporte un canon 120 qui est formé par le conduit central 20 du module d'absorption d'une onde sonore 1 selon l'invention.

Dans une variante de réalisation, illustré en figure 3, le dispositif d'absorption d'une onde sonore selon l'invention 100 comporte une série de modules d'absorption 1,2,3,4 aboutés les uns aux autres de sorte que le canon 120 est formé d'une succession des conduits centraux des modules d'absorption d'une onde sonore. Ici, la série de modules d'absorption comporte quatre modules d'absorption 1,2,3,4 dont un module d'absorption d'une onde sonore 1 selon l'invention. Le module d'absorption d'une onde sonore 1 selon l'invention présente une longueur 14 et un diamètre externe d4. Le deuxième module d'absorption 2 présente une longueur l1 et un diamètre externe d1. Le troisième module d'absorption 3 présente une longueur l2 et un diamètre externe d2. Enfin, le quatrième module d'absorption 3 présente une longueur l3 et un diamètre externe d3. Les longueurs l1,l2,l3 et l4, ainsi que les diamètres d1,d2,d3 et d4 peuvent être différents les uns des autres.

D'autre part, chacun des modules d'absorptions comprennent un carter et un conduit central délimitant tous deux une chambre d'absorption. La chambre d'absorption de chacun des modules d'absorption comporte un amortisseur d'une onde sonore. L'amortisseur d'une onde sonore est choisi indépendamment pour chacun des modules d'absorption parmi :
- une poche 30 rempli d'un fluide 31 pour réaliser un module d'absorption d'une onde sonore 1 selon l'invention ;
- un amortisseur solide connu en soi comme un empilement de déflecteurs sonores métalliques comme des rondelles métalliques légèrement bombées ;
- un amortisseur souple comportant un matériau souple comme de la laine de roche ou tout autre matériau de type mousse, connu en soit.

Le nombre et l'ordre d'assemblage des modules d'absorption pour former le dispositif d'absorption d'une onde sonore selon l'invention 100 n'est pas limité à l'exemple donnée en figure 3.

Une telle modularité dans les types et dimensions de modules d'absorption et/ou le nombre de modules d'absorption assemblés pour formé le dispositif d'absorption d'une onde sonore selon l'invention 100 permet d'obtenir de manière optimale une absorption (ou une atténuation) maximale de l'onde de bouche générée par un projectile donné pour une vitesse d'éjection donnée.

Bien entendu, il est possible d'apporter à l'invention de nombreuses modifications comprises dans le cadre défini par les revendications annexées.

## Revendications

1. Module d'absorption d'une onde sonore (1) comportant un conduit central (20) ajouré dans lequel une onde sonore est destinée à se propager, un carter (10)s'étendant à distance et en regard du conduit central de manière coaxiale, et une chambre d'absorption (40) délimitée en partie par le conduit central et le carter, **caractérisé en ce qu'**il comporte en outre une poche (30) déformable élastiquement positionnée dans la chambre d'absorption de sorte à entourer au moins en partie le conduit central, la poche contenant un fluide d'absorption(31).

2. Module selon la revendication 1, **caractérisé en ce que** le fluide est un liquide, notamment de l'eau.

3. Module selon l'une des revendications 1 à 2, **caractérisé en ce que** le conduit central comporte une paroi (21) comprenant des ouvertures traversantes de sorte à mettre en communication fluidique la chambre d'absorption et le conduit central.

4. Module selon la revendication 3, **caractérisé en ce que** la paroi est au moins en partie formée par un filet à maillage rigide.

5. Module selon l'une des revendications 1 à 4, **caractérisé en ce que** la poche est réalisée en matière plastique flexible.

6. Module selon l'une des revendications 1 à 4, **caractérisé en ce que** la poche est réalisée en latex ou en silicone.

7. Dispositif d'absorption d'une onde sonore (100) comportant un canon (120) dans lequel une onde sonore est destinée à se propager , **caractérisé en ce qu'**il comporte un module d'absorption d'une onde sonore (1) selon l'une des revendications 1 à 6, le conduit central formant le canon.

8. Dispositif selon la revendication 7, **caractérisé en ce qu'**il comporte une série de modules d'absorption d'une onde sonore (1,2,3,4) aboutés les uns aux autres de sorte que le canon est formé d'une succession des conduits centraux des modules.

9. Dispositif selon la revendication 8, **caractérisé en ce que** les modules d'absorption présentent des dimensions différentes, notamment des longueurs et/ou des diamètres différents.

10. Dispositif selon l'une des revendications 8 à 9, **caractérisé en ce que** chaque module d'absorption comporte, dans la chambre d'absorption, un élément amortisseur choisi parmi un amortisseur mousse, un amortisseur solide et un amortisseur fluide.

## Patentansprüche

1. Modul zur Absorption einer Schallwelle (1), das einen durchbrochenen zentralen Kanal (20), in dem eine Schallwelle bestimmt ist, sich auszubreiten, ein Gehäuse (10), das sich in Abstand zum zentralen Kanal und demselben zugewandt koaxial erstreckt, und eine Absorptionskammer (40) umfasst, die zum Teil vom zentralen Kanal und dem Gehäuse begrenzt wird, **dadurch gekennzeichnet, dass** es weiter eine elastisch verformbare Tasche (30) umfasst, die so in der Absorptionskammer positioniert ist, dass sie den zentralen Kanal mindestens zum Teil umgibt, wobei die Tasche ein Absorptionsfluid (31) enthält.

2. Modul nach Anspruch 1, **dadurch gekennzeichnet, dass** das Fluid eine Flüssigkeit, insbesondere Wasser ist.

3. Modul nach einem der Ansprüche 1 bis 2, **dadurch gekennzeichnet, dass** der zentrale Kanal eine Wand (21) umfasst, die Durchgangsöffnungen so umfasst, dass die Absorptionskammer und der zentrale Kanal in Fluidkommunikation gebracht werden.

4. Modul nach Anspruch 3, **dadurch gekennzeichnet, dass** die Wand mindestens zum Teil von einem Netz mit starrer Vermaschung gebildet wird.

5. Modul nach einem der Ansprüche 1 bis 4, **dadurch gekennzeichnet, dass** die Tasche aus nachgiebigem Kunststoffmaterial ausgeführt ist.

6. Modul nach einem der Ansprüche 1 bis 4, **dadurch gekennzeichnet, dass** die Tasche aus Latex oder aus Silikon ausgeführt ist.

7. Vorrichtung zur Absorption einer Schallwelle (100), die einen Lauf (120) umfasst, in dem eine Schallwelle bestimmt ist, sich auszubreiten, **dadurch gekennzeichnet, dass** sie ein Modul zur Absorption einer Schallwelle (1) nach einem der Ansprüche 1 bis 6 umfasst, wobei der zentrale Kanal den Lauf bildet.

8. Vorrichtung nach Anspruch 7, **dadurch gekennzeichnet, dass** sie eine Reihe von Modulen zur Absorption einer Schallwelle (1, 2, 3, 4) umfasst, die so aneinander liegen, dass der Lauf von einer Abfolge der zentralen Kanäle der Module gebildet wird.

9. Vorrichtung nach Anspruch 8, **dadurch gekennzeichnet, dass** die Absorptionsmodule unterschiedliche Abmessungen, insbesondere unterschiedliche Längen und/oder Durchmesser aufweisen.

10. Vorrichtung nach einem der Ansprüche 8 bis 9, **dadurch gekennzeichnet, dass** jedes Absorptionsmodul in der Absorptionskammer ein Dämpfungselement umfasst, ausgewählt aus einer Schaumstoffdämpfung, einer Feststoffdämpfung und einer Fluiddämpfung.

## Claims

1. Module for absorbing a soundwave (1) comprising a perforated central conduit (20), wherein a soundwave is intended to be propagated, a casing (10) extending at a distance and facing the central conduit coaxially, and an absorption chamber (40) partially delimited by the central conduit and the casing, **characterised in that** it further comprises an elastically deformable pocket (30) positioned in the absorption chamber so as to surround at least partially the central conduit, the pocket containing an absorption fluid (31).

2. Module according to claim 1, **characterised in that** the fluid is a liquid, in particular, water.

3. Module according to one of claims 1 to 2, **characterised in that** the central conduit comprises a wall (21) comprising through openings so as to fluidically connect the absorption chamber and the central conduit.

4. Module according to claim 3, **characterised in that** the wall is at least partially formed by a rigid mesh netting.

5. Module according to one of claims 1 to 4, **characterised in that** the pocket is made of flexible plastic material.

6. Module according to one of claims 1 to 4, **characterised in that** the pocket is made of latex or silicone.

7. Device for absorbing a soundwave (100) comprising a cannon (120), wherein a soundwave is intended to be propagated, **characterised in that** it comprises a module for absorbing a soundwave (1) according to one of claims 1 to 6, the central conduit forming the cannon.

8. Device according to claim 7, **characterised in that** it comprises a series of modules for absorbing a soundwave (1, 2, 3, 4) attached to one another such that the cannon is formed of a succession of central conduits of the modules.

9. Device according to claim 8, **characterised in that** the absorption modules have different dimensions, in particular different lengths and/or diameters.

10. Device according to one of claims 8 to 9, **characterised in that** each absorption module comprises, in the absorption chamber, an absorbing element selected from among a foam absorber, a solid absorber and a fluid absorber.
